# DEMANDE DE BREVET EUROPEEN

(11) **EP 4 768 099 A1**
(43) Date de publication de la demande: **01.07.2026**
(21) Numéro de dépôt: 25220815.2
(22) Date de dépôt: 04.12.2025
(51) Int. Cl.: A63C 11/02, A45F 3/04, A45F 3/14, A45F 3/00

(54) **DISPOSITIF DE TRANSPORT DE SKIS**

(30) Priorité: 06.12.2024 FR 2413606
(71) Demandeur: Millet Mountain Group SAS, 74940 Annecy le Vieux (FR)
(72) Inventeur: MOUGEL, Yoann, 74000 ANNECY (FR); LAFOUX, Antoine, 74570 FILLIERE (FR)
(74) Mandataire: Germain Maureau

(57) **Abrégé**

Le dispositif de transport de skis (1) comporte une partie dorsale (3), une bretelle de portage (4) et un dispositif de maintien (7) configuré pour maintenir et positionner la paire de skis dans une position de transport. Le dispositif de maintien (7) comporte un organe de maintien inférieur (8) dans lequel sont aptes être insérées des parties inférieures des skis, un organe d'accrochage supérieur (9) configuré pour accrocher des parties supérieures des skis, et une sangle de liaison (11) qui est élastiquement déformable et qui relie l'organe d'accrochage supérieur (9) à la partie dorsale (3). La sangle de liaison (11) comporte notamment une portion d'extrémité supérieure à laquelle est fixé l'organe d'accrochage supérieur (9) et qui est configurée pour s'étendre à travers et au-delà d'une boucle de guidage (19) fixée à une portion supérieure de la partie dorsale (3).

## Description

### Domaine technique

La présente invention concerne le domaine de l'alpinisme et notamment du ski-alpinisme, et a plus particulièrement pour objet un dispositif de transport de skis configuré pour être porté sur le dos d'un utilisateur et pour permettre à l'utilisateur de transporter une paire de skis.

### Etat de la technique

Un sac à dos pour ski-alpinisme comporte, de façon connue, une partie dorsale destinée à être en contact avec le dos d'un utilisateur, deux bretelles de portage destinées à être positionnées respectivement au niveau des épaules de l'utilisateur, et un dispositif de maintien configuré pour maintenir et positionner les skis dans une position de transport dans laquelle les skis sont inclinés par rapport à la verticale.

Un tel dispositif de maintien comporte plus particulièrement :
- une boucle de maintien inférieure fixée à une portion inférieure de la partie dorsale et située d'un premier côté du sac à dos, la boucle de maintien inférieure délimitant une ouverture d'insertion à travers laquelle sont aptes être insérées des parties inférieures des skis, et
- un organe d'accrochage supérieur relié à la partie supérieure de la bretelle de portage, située du deuxième côté du sac à dos, par l'intermédiaire d'une bande de liaison qui est élastiquement déformable, l'organe d'accrochage supérieur étant configuré pour accrocher des parties supérieures des skis.

Une telle configuration du dispositif de maintien ne permet pas d'assurer un transport suffisamment stable des skis lorsqu'ils occupent la position de transport, ce qui est particulièrement préjudiciable lors de l'utilisation du sac à dos précité en compétitions de ski-alpinisme. De plus, le temps d'arrêt nécessaire pour fixer les skis sur le sac à dos précité s'avère important, ce qui est également préjudiciable lors de l'utilisation du sac à dos précité en compétitions de ski-alpinisme.

### Résumé de l'invention

La présente invention vise à remédier à tout ou partie de ces inconvénients.

Le problème technique à la base de l'invention consiste donc à fournir un dispositif de transport de skis, notamment pour le ski-alpinisme, qui soit de structure simple, compacte et ergonomique, tout en permettant à un utilisateur de fixer aisément et rapidement une paire de skis sur le dispositif de transport de skis, de retirer aisément et rapidement la paire de skis du dispositif de transport de skis, et de transporter de manière stable et fiable la paire de skis.

A cet effet, la présente invention concerne un dispositif de transport de skis, et en particulier un sac à dos et par exemple un sac à dos pour le ski-alpinisme, configuré pour être porté sur le dos d'un utilisateur et pour permettre à l'utilisateur de transporter une paire de skis, le dispositif de transport de skis comportant :
- une partie dorsale destinée à être en contact avec le dos d'un utilisateur,
- au moins une bretelle de portage destinée à être positionnée au niveau d'une épaule de l'utilisateur,
- un dispositif de maintien configuré pour maintenir et positionner la paire de skis dans une position de transport dans laquelle les skis sont inclinés par rapport à la verticale et s'étendent en partie contre la partie dorsale, le dispositif de maintien comportant un organe de maintien inférieur, tel qu'une boucle de maintien inférieure, situé d'un premier côté du dispositif de transport de skis et dans lequel sont aptes être insérées des parties inférieures des skis, et un organe d'accrochage supérieur situé d'un deuxième côté du dispositif de transport de skis et configuré pour accrocher, et donc pour retenir, des parties supérieures des skis, et
- une boucle de guidage fixée à une portion supérieure de la partie dorsale et située du deuxième côté du dispositif de transport de skis.

Le dispositif de maintien comporte en outre une sangle de liaison qui est élastiquement déformable et qui relie l'organe d'accrochage supérieur à la partie dorsale, la sangle de liaison comportant une portion d'extrémité inférieure qui est fixée à une portion inférieure de la partie dorsale et une portion d'extrémité supérieure à laquelle est fixé l'organe d'accrochage supérieur et qui est configurée pour s'étendre à travers et au-delà de la boucle de guidage lors d'une opération d'accrochage des skis avec l'organe d'accrochage, la sangle de liaison étant configurée pour entourer au moins en partie l'épaule de l'utilisateur située du deuxième côté du dispositif de transport de skis lorsque le dispositif de transport de skis est porté par l'utilisateur et l'organe d'accrochage supérieur étant configuré pour être situé au moins en partie au-delà de la boucle de guidage lorsque les skis sont dans la position de transport, la sangle de liaison étant configurée pour former une bretelle de portage additionnelle lorsque les skis sont dans la position de transport.

Une telle configuration du dispositif de maintien, et en particulier de la sangle de liaison, et de la boucle de guidage assure un positionnement optimal des skis par rapport au dos de l'utilisateur lorsque les skis sont dans la position de transport, et assure également un transport stable des skis.

En outre, le dispositif de maintien selon la présente invention, et en particulier le fait que l'organe d'accrochage supérieur soit fixé à la portion d'extrémité supérieure de la sangle de liaison, facilite grandement la fixation de la partie supérieure des skis sur le dispositif de transport de skis selon la présente invention, et confère ainsi une ergonomie accrue à de dernier.

De plus, la configuration particulière du dispositif de maintien selon la présente invention réduit sensiblement le temps nécessaire pour fixer les skis sur le dispositif de transport de skis et également pour les retirer du dispositif de transport de skis, ce qui permet de réduire sensiblement les phases d'arrêt d'un athlète lors de compétitions de ski-alpinisme.

Le dispositif de transport de skis peut en outre présenter une ou plusieurs des caractéristiques suivantes, prises seules ou en combinaison.

Selon un mode de réalisation de l'invention, la portion d'extrémité supérieure de la sangle de liaison est configurée pour s'étendre au-delà de la boucle de guidage lorsque les skis sont dans la position de transport.

Selon un mode de réalisation de l'invention, l'organe de maintien inférieur délimite une ouverture de passage à travers laquelle sont aptes être insérées des parties inférieures des skis.

Selon un mode de réalisation de l'invention, l'organe d'accrochage supérieur est configuré pour être situé sensiblement au niveau de la portion supérieure de la partie dorsale lorsque les skis sont dans la position de transport.

Selon un mode de réalisation de l'invention, la boucle de guidage est fixée au niveau d'un bord supérieur de la partie dorsale.

Selon un mode de réalisation de l'invention, la portion d'extrémité supérieure de la sangle de liaison est libre par rapport à la partie dorsale.

Selon un mode de réalisation de l'invention, le dispositif de transport de skis comporte un dispositif de calage fixé à la partie dorsale et comprenant une surface de calage contre laquelle est apte à prendre appui au moins l'un des skis lorsque les skis sont dans la position de transport.

Selon un mode de réalisation de l'invention, la surface de calage est configurée pour être inclinée par rapport à la verticale lorsque le dispositif de transport de skis est porté par un utilisateur.

Selon un mode de réalisation de l'invention, le dispositif de calage est situé dans une portion centrale de la partie dorsale.

Selon un mode de réalisation de l'invention, l'organe d'accrochage supérieur est configuré pour accrocher la boucle de guidage en l'absence de ski, de manière à relier mécaniquement la sangle de liaison à la portion supérieure de la partie dorsale.

Selon un mode de réalisation de l'invention, l'organe de maintien inférieur est situé du côté gauche du dispositif de transport de skis et l'organe d'accrochage supérieur est situé du côté droit du dispositif de transport de skis.

Selon un mode de réalisation de l'invention, l'organe d'accrochage supérieur est configuré pour accrocher une portion de chacun des skis qui est située entre la fixation de sécurité et la spatule dudit ski, et plus particulièrement entre la butée, ou fixation avant, de la fixation de sécurité et la spatule du ski respectif.

Selon un mode de réalisation de l'invention, l'organe de maintien inférieur est configuré pour coopérer avec la talonnière, ou fixation arrière, de la fixation de sécurité de chacun des skis. En particulier, la talonnière de la fixation de sécurité de chacun des skis est configurée pour venir en appui contre l'organe de maintien inférieur lorsque les skis sont dans la position de transport.

Selon un mode de réalisation de l'invention, la bretelle de portage comporte une portion d'extrémité supérieure fixée la portion supérieure de la partie dorsale et une portion d'extrémité inférieure fixée à la portion inférieure de la partie dorsale.

Selon un mode de réalisation de l'invention, la partie dorsale comporte une poche de stockage délimitant un compartiment de stockage.

Selon un mode de réalisation de l'invention, la poche de stockage est située dans la portion supérieure de la partie dorsale.

Selon un mode de réalisation de l'invention, la sangle de liaison est réglable en longueur.

Selon un mode de réalisation de l'invention, l'organe de maintien inférieur est fixé à une portion inférieure de la partie dorsale.

Selon un mode de réalisation de l'invention, l'organe d'accrochage supérieur délimite un logement de réception dans lequel sont aptes à être reçus les skis.

Selon un mode de réalisation de l'invention, l'organe d'accrochage supérieur comporte une partie d'accrochage délimitant le logement de réception, et une partie de fixation fixée à la portion d'extrémité supérieure de la sangle de liaison.

Selon un mode de réalisation de l'invention, le logement de réception présente une largeur correspondant sensiblement à l'épaisseur cumulée des deux skis.

Selon un mode de réalisation de l'invention, l'organe d'accrochage supérieur a une forme générale de U.

Selon un mode de réalisation de l'invention, le logement de réception comporte une ouverture d'insertion, et l'organe d'accrochage supérieur comporte une portion de guidage configurée pour guider l'insertion des skis dans le logement de réception. De façon avantageuse, la portion de guidage est inclinée par rapport à une direction d'insertion des skis dans le logement de réception et converge en direction de ladite ouverture d'insertion.

Selon un mode de réalisation de l'invention, la boucle de guidage est configurée pour être positionnée sensiblement au niveau d'une épaule de l'utilisateur lorsque le dispositif de transport de skis est porté par l'utilisateur.

Selon un mode de réalisation de l'invention, le dispositif de transport de skis comporte une ceinture fixée à la portion inférieure de la partie dorsale.

Selon un mode de réalisation de l'invention, la ceinture comporte une première portion de ceinture s'étendant depuis un premier côté de la partie dorsale, une deuxième portion de ceinture s'étendant depuis un deuxième côté de la partie dorsale, et un dispositif de fermeture configuré pour fixer, de manière amovible, la première portion de ceinture à la deuxième portion de ceinture.

Selon un mode de réalisation de l'invention, la ceinture est réglable en longueur.

Selon un mode de réalisation de l'invention, l'organe de maintien inférieur comporte une partie de préhension configurée pour être saisie par l'utilisateur lors de l'insertion des parties inférieures des skis dans l'organe de maintien inférieur.

Selon un mode de réalisation de l'invention, la bretelle de portage présente une largeur maximale supérieure au double de la largeur de la sangle de liaison.

### Brève description des figures

L'invention sera bien comprise à l'aide de la description qui suit en référence aux dessins schématiques annexés représentant, à titre d'exemple non limitatif, une forme d'exécution de ce dispositif de transport de skis .
Figure 1 est une vue en perspective arrière d'un dispositif de transport de skis selon l'invention.
Figure 2 est une vue en perspective avant du dispositif de transport de skis de la figure 1.
Figure 3 est une vue en perspective du dispositif de transport de skis de la figure 1 sur lequel est fixée une paire de skis.

### Description détaillée

A défaut de stipulation contraire, le terme « sensiblement » signifie, dans le présent document, « exactement ou à 10% ou à 10° près ».

Les figures 1 à 3 représentent un dispositif de transport de skis 1, et plus particulièrement un sac à dos pour le ski-alpinisme, configuré pour permettre à un utilisateur de transporter une paire de skis 2.

Le dispositif de transport de skis 1 comporte une partie dorsale 3, également nommée dos, destinée à être en contact avec le dos d'un utilisateur. Selon le mode de réalisation représenté sur les figures, la portion inférieure de la partie dorsale 3 comporte une première excroissance latérale 3.1 s'étendant d'un premier côté de la partie dorsale 3, et une deuxième excroissance latérale 3.2 s'étendant d'un deuxième côté de la partie dorsale 3.

Le dispositif de transport de skis 1 comporte également une bretelle de portage 4 destinée à être positionnée au niveau d'une épaule de l'utilisateur, par exemple l'épaule gauche de l'utilisateur. La bretelle de portage 4 comporte une portion d'extrémité inférieure 4.1 fixée à la portion inférieure de la partie dorsale 3 (et par exemple à la première excroissance latérale 3.1), et une portion d'extrémité supérieure 4.2 fixée la portion supérieure de la partie dorsale 3. De façon avantageuse, la bretelle de portage est réglable en longueur.

Le dispositif de transport de skis 1 comporte en outre une ceinture 5 fixée à la portion inférieure de la partie dorsale 3. La ceinture 5 comporte plus particulièrement une première portion de ceinture 5.1 s'étendant depuis le premier côté de la partie dorsale 3, une deuxième portion de ceinture 5.2 s'étendant depuis le deuxième côté de la partie dorsale 3, et un dispositif de fermeture 5.3 configuré pour fixer, de manière amovible, la première portion de ceinture 5.1 à la deuxième portion de ceinture 5.2. De façon avantageuse, la ceinture 5 est réglable en longueur.

Le dispositif de transport de skis 1 comporte également une poche de stockage 6 prévue sur la partie dorsale 3 et délimitant un compartiment de stockage. De façon avantageuse, la poche de stockage 6 est située dans la portion supérieure de la partie dorsale 3.

Le dispositif de transport de skis 1 comporte de plus un dispositif de maintien 7 configuré pour maintenir et positionner une paire de skis 2 dans une position de transport dans laquelle les skis 2 sont inclinés par rapport à la verticale et s'étendent en partie contre la partie dorsale 3.

Comme montré sur la figure 1, le dispositif de maintien 7 comporte un organe de maintien inférieur 8, tel qu'une boucle de maintien inférieure, situé d'un premier côté du dispositif de transport de skis 1 et dans lequel sont aptes être insérées des parties inférieures des skis 2, un organe d'accrochage supérieur 9 situé d'un deuxième côté du dispositif de transport de skis 1 et configuré pour accrocher, et donc pour retenir, des parties supérieures des skis 2, et une sangle de liaison 11 qui est élastiquement déformable et qui relie l'organe d'accrochage supérieur 9 à la partie dorsale 3. De façon avantageuse, l'organe de maintien inférieur 8 est situé du côté gauche du dispositif de transport de skis 1, et l'organe d'accrochage supérieur 9 est situé du côté droit du dispositif de transport de skis 1.

Selon le mode de réalisation représenté sur les figures, l'organe de maintien inférieur 8 est fixé à la portion inférieure de la partie dorsale 3 (et par exemple à la première excroissance latérale 3.1), et délimite une ouverture de passage 12 qui est configurée pour être orientée vers le haut et à travers laquelle sont aptes être insérées les parties inférieures des skis 2. L'organe de maintien inférieur 8 est plus particulièrement configuré pour coopérer avec la talonnière, ou fixation arrière, de la fixation de sécurité de chacun des skis 2. En particulier, la talonnière de la fixation de sécurité de chacun des skis 2 est configurée pour venir en appui contre l'organe de maintien inférieur 8 lorsque les skis 2 sont dans la position de transport.

Selon le mode de réalisation représenté sur les figures, l'organe de maintien inférieur 8 comporte une partie de préhension 13 configurée pour être saisie par l'utilisateur lors de l'insertion des parties inférieures des skis 2 dans l'organe de maintien inférieur 8. La présence de la partie de préhension 13 permet de faciliter l'opération de fixation des skis 2 sur le dispositif de transport de skis 1.

Selon le mode de réalisation représenté sur les figures, l'organe d'accrochage supérieur 9 est configuré pour accrocher une portion de chacun des skis 2 qui est située entre la fixation de sécurité respective et la spatule dudit ski 2, et plus particulièrement entre la butée, ou fixation avant, de la fixation de sécurité respective et la spatule respective.

L'organe d'accrochage supérieur 9 peut par exemple comporter une partie d'accrochage 14 ayant une forme générale de U et délimitant un logement de réception 15 dans lequel sont aptes à être reçus les skis 2, et une partie de fixation 16 fixée à la sangle de liaison 11. De façon avantageuse, la partie d'accrochage 14 est configurée pour être située sensiblement au niveau de la portion supérieure de la partie dorsale 3 lorsque les skis 2 sont dans la position de transport.

Selon le mode de réalisation représenté sur les figures, le logement de réception 15 comporte une ouverture d'insertion 17, et la partie d'accrochage 14 comporte une portion de guidage 18 qui converge en direction de l'ouverture d'insertion 17 et qui est configurée pour guider l'insertion des skis 2 dans le logement de réception 15. De façon avantageuse, le logement de réception 15 présente une largeur correspondant sensiblement à l'épaisseur cumulée des deux skis 2.

La sangle de liaison 11 est configurée pour entourer au moins en partie l'épaule de l'utilisateur située du deuxième côté du dispositif de transport de skis 1 (et donc l'épaule droite), et est configurée pour former une bretelle de portage additionnelle lorsque le dispositif de transport de skis 1 est porté par l'utilisateur et que les skis 2 sont dans la position de transport. De façon avantageuse, la sangle de liaison 11 est réglable en longueur.

Comme montré sur la figure 1, le dispositif de transport de skis 1 comporte une boucle de guidage 19 fixée à une portion supérieure de la partie dorsale 3 et située du deuxième côté du dispositif de transport de skis 1. De façon avantageuse, la boucle de guidage 19 est fixée au niveau d'un bord supérieur de la partie dorsale 3, et est configurée pour être positionnée sensiblement au niveau d'une épaule de l'utilisateur, et plus particulièrement l'épaule droite, lorsque le dispositif de transport de skis 1 est porté par l'utilisateur.

Selon le mode de réalisation représenté sur les figures, la sangle de liaison 11 comporte une portion d'extrémité inférieure 11.1 qui est fixée à la portion inférieure de la partie dorsale 3 (et par exemple à la deuxième excroissance latérale 3.2), et une portion d'extrémité supérieure 11.2 à laquelle est fixé l'organe d'accrochage supérieur 9, et plus particulièrement la partie de fixation 16. La portion d'extrémité supérieure 11.2 de la sangle de liaison 11 est libre par rapport à la partie dorsale 3, et est plus particulièrement configurée pour s'étendre à travers et au-delà de la boucle de guidage 19 notamment lors d'une opération d'accrochage des skis 2 avec l'organe d'accrochage supérieur 9, et par exemple également lorsque les skis 2 sont dans la position de transport. Ainsi, l'organe d'accrochage supérieur 9, et plus particulièrement la partie d'accrochage 14, est également configuré pour être situé au moins en partie au-delà de la boucle de guidage 19 lorsque les skis 2 sont dans la position de transport.

Comme montré sur la figure 1, l'organe d'accrochage supérieur 9 est en outre configuré pour accrocher la boucle de guidage 19 en l'absence de ski 2, de manière à relier mécaniquement la sangle de liaison 11 à la portion supérieure de la partie dorsale 3 lorsqu'aucun ski n'est supporté par le dispositif de transport de skis 1.

Selon le mode de réalisation représenté sur les figures, le dispositif de transport de skis 1 comporte également un dispositif de calage 20 fixé à la partie dorsale 3 et comprenant une surface de calage 21 contre laquelle est apte à prendre appui au moins l'un des skis 2 lorsque les skis 2 sont dans la position de transport. De façon avantageuse, le dispositif de calage 20 est situé dans une portion centrale de la partie dorsale 3, et la surface de calage 21 est configurée pour être inclinée par rapport à la verticale lorsque le dispositif de transport de skis 1 est porté par un utilisateur.

Un procédé de fixation d'une paire de skis 2 sur le dispositif de transport de skis 1 selon la présente invention, porté par un utilisateur, est décrit ci-après. Un tel procédé comporte les étapes suivantes réalisées par l'utilisateur :
- saisir la partie de préhension 13 avec l'une des mains,
- saisir les skis avec l'autre main et insérer les parties inférieures des skis dans l'organe de maintien inférieur 8,
- faire pivoter les parties supérieures des skis en direction de l'épaule droite,
- saisir la partie d'accrochage 14 avec l'une des mains (par exemple avec la main droite) et exercer une traction, orientée vers l'arrière, sur la partie d'accrochage 14 de manière à allonger la sangle de liaison 11,
- insérer les parties supérieures des skis 2 dans le logement de réception 15, et
- relâcher la partie d'accrochage 14 de telle sorte que les skis se positionnent, en raison de l'élasticité de la sangle de liaison 11, dans la position de transport dans laquelle au moins l'un des skis est en appui contre la surface de calage 21.

Un procédé de retrait d'une paire de skis 2 du dispositif de transport de skis 1 selon la présente invention, porté par un utilisateur, est décrit ci-après. Un tel procédé comporte notamment les étapes suivantes réalisées par l'utilisateur :
- exercer une traction, orientée vers l'arrière, sur la partie d'accrochage 14 de manière à allonger la sangle de liaison 11 et de manière à extraire les skis 2 hors du logement de réception 15, et
- extraire les skis hors de l'organe de maintien inférieur 8.

Bien entendu, la présente invention n'est nullement limitée au mode de réalisation décrit et illustré qui n'a été donné qu'à titre d'exemple. Des modifications restent possibles, notamment du point de vue de la constitution des divers éléments ou par substitution d'équivalents techniques, sans sortir pour autant du domaine de protection de l'invention.

## Revendications

1. Dispositif de transport de skis (1) configuré pour être porté sur le dos d'un utilisateur et pour permettre à l'utilisateur de transporter une paire de skis (2), le dispositif de transport de skis (1) comportant :
- une partie dorsale (3) destinée à être en contact avec le dos d'un utilisateur,
- au moins une bretelle de portage (4) destinée à être positionnée au niveau d'une épaule de l'utilisateur, et
- un dispositif de maintien (7) configuré pour maintenir et positionner la paire de skis (2) dans une position de transport dans laquelle les skis (2) sont inclinés par rapport à la verticale et s'étendent en partie contre la partie dorsale (3), le dispositif de maintien (7) comportant un organe de maintien inférieur (8) situé d'un premier côté du dispositif de transport de skis (1) et dans lequel sont aptes être insérées des parties inférieures des skis (2), et un organe d'accrochage supérieur (9) situé d'un deuxième côté du dispositif de transport de skis (1) et configuré pour accrocher des parties supérieures des skis (2),
**caractérisé en ce que** le dispositif de transport de skis (1) comporte en outre une boucle de guidage (19) fixée à une portion supérieure de la partie dorsale (3) et située du deuxième côté du dispositif de transport de skis (1), et **en ce que** le dispositif de maintien (7) comporte en outre une sangle de liaison (11) qui est élastiquement déformable et qui relie l'organe d'accrochage supérieur (9) à la partie dorsale (3), la sangle de liaison (11) comportant une portion d'extrémité inférieure (11.1) qui est fixée à une portion inférieure de la partie dorsale (3) et une portion d'extrémité supérieure (11.2) à laquelle est fixé l'organe d'accrochage supérieur (9) et qui est configurée pour s'étendre à travers et au-delà de la boucle de guidage (19) lors d'une opération d'accrochage des skis (2) avec l'organe d'accrochage, la sangle de liaison (11) étant configurée pour entourer au moins en partie l'épaule de l'utilisateur située du deuxième côté du dispositif de transport de skis (1) lorsque le dispositif de transport de skis (1) est porté par l'utilisateur et l'organe d'accrochage supérieur (9) étant configuré pour être situé au moins en partie au-delà de la boucle de guidage (19) lorsque les skis (2) sont dans la position de transport, la sangle de liaison (11) étant configurée pour former une bretelle de portage additionnelle lorsque les skis (2) sont dans la position de transport.

2. Dispositif de transport de skis (1) selon la revendication 1, dans lequel la portion d'extrémité supérieure (11.2) de la sangle de liaison (11) est libre par rapport à la partie dorsale (3).

3. Dispositif de transport de skis (1) selon la revendication 1 ou 2, lequel comporte un dispositif de calage (20) fixé à la partie dorsale (3) et comprenant une surface de calage (21) contre laquelle est apte à prendre appui au moins l'un des skis (2) lorsque les skis (2) sont dans la position de transport.

4. Dispositif de transport de skis (1) selon la revendication 3, dans lequel la surface de calage (21) est configurée pour être inclinée par rapport à la verticale lorsque le dispositif de transport de skis (1) est porté par un utilisateur.

5. Dispositif de transport de skis (1) selon l'une quelconque des revendications 1 à 4, dans lequel l'organe d'accrochage supérieur (9) est configuré pour accrocher la boucle de guidage (19) en l'absence de ski (2), de manière à relier mécaniquement la sangle de liaison (11) à la portion supérieure de la partie dorsale (3).

6. Dispositif de transport de skis (1) selon l'une quelconque des revendications 1 à 5, dans lequel l'organe de maintien inférieur (8) est situé du côté gauche du dispositif de transport de skis (1) et l'organe d'accrochage supérieur (9) est situé du côté droit du dispositif de transport de skis (1).

7. Dispositif de transport de skis (1) selon l'une quelconque des revendications 1 à 6, dans lequel la partie dorsale (3) comporte une poche de stockage (6) délimitant un compartiment de stockage.

8. Dispositif de transport de skis (1) selon l'une quelconque des revendications 1 à 7, dans lequel la sangle de liaison (11) est réglable en longueur.

9. Dispositif de transport de skis (1) selon l'une quelconque des revendications 1 à 8, dans lequel l'organe de maintien inférieur (8) est fixé à une portion inférieure de la partie dorsale (3).
